# EUROPÄISCHE PATENTSCHRIFT

(11) **EP 2 647 773 B1**
(45) Veröffentlichungstag und Bekanntmachung des Hinweises auf die Patenterteilung: **03.12.2014**
(21) Anmeldenummer: 12163135.2
(22) Anmeldetag: 04.04.2012
(51) Int. Cl.: E03D 5/02

(54) **Spülkasten mit hydraulischer Betätigung**
Cistern with hydraulic actuation
Réservoir de chasse d'eau à actionnement hydraulique

(43) Veröffentlichungstag der Anmeldung: 09.10.2013
(62) Teilanmeldung aus: 13191580.3
(73) Patentinhaber: Geberit International AG, 8645 Jona (CH)
(72) Erfinder: Eisen, Harald, 8762 Schwanden (CH); Mahler, Alfred, 8630 Rüti (CH)
(74) Vertreter: Frischknecht, Harry Ralph

(56) Entgegenhaltungen:
- EP-A2- 1 197 607
- US-A- 2 587 901

## Beschreibung

### TECHNISCHES GEBIET

Die vorliegende Erfindung betrifft einen Spülkasten mit hydraulischer Betätigung der Ablaufgarnitur nach dem Oberbegriff von Anspruch 1.

### STAND DER TECHNIK

Zum Öffnen des Auslaufventils eines Spülkastens muss der Verschlusskörper mittels einer Betätigungsvorrichtung vom Ventilsitz angehoben werden. Hierzu wird üblicherweise eine Taste von Hand gedrückt und die Bewegung der Taste wird dann auf den Verschlusskörper umgelenkt, welcher von einer die Auslassöffnung verschliessenden Verschlussposition in eine die Auslassöffnung freigebende Spülposition angehoben wird.

Aus der DE 103 00 931 ist ein Spülkasten bekannt geworden, bei welcher der Verschlusskörper des Auslaufventils mittels des Wasserdruckes anhebbar ist. Die Bewegung des Verschlusskörpers wird hier über einen Zylinder gesteuert, wobei der Zylinder den Verschlusskörper entsprechend anhebt.

Bei der Montage der Spülvorrichtung nach der DE 103 00 931 hat es sich gezeigt, dass diese sehr aufwendig ist. Verschiedene Komponenten müssen nacheinander im Spülkasten platziert werden, was für den Installateur aufgrund der kleinen Revisionsöffnung im Spülkasten äusserst mühselig und auch aufwendig ist. Zudem entsteht ein erhöhtes Risiko bezüglich Fehlern beim Anschliessen der entsprechenden Komponenten.

Die EP 1 197 607 und die US 2.587.901 zeigen weitere Spülvorrichtungen.

### DARSTELLUNG DER ERFINDUNG

Ausgehend von diesem Stand der Technik liegt der Erfindung eine Aufgabe zugrunde, einen Spülkasten mit einer hydraulischen Auslösevorrichtung anzugeben, welche einfacher im Spülkasten montierbar ist.

Eine solche Aufgabe löst der Gegenstand von Anspruch 1. Demgemäss umfasst eine Spülkastenanordnung einen Spülkasten mit einer einen Innenraum begrenzenden Wand und mit einer die Wand durchdringenden Einlassöffnung und mit einer die Wand durchdringenden Auslassöffnung, einen im Innenraum anhebbaren die Auslassöffnung verschliessenden Verschlusskörper, und einer hydraulisch betätigbaren Hebevorrichtung, welche mit dem Verschlusskörper in Verbindung steht, wobei der Verschlusskörper durch die Hebevorrichtung von einer die Auslassöffnung verschliessenden Verschlussposition in eine die Auslassöffnung freigebende Spülposition anhebbar ist. Die Hebevorrichtung umfasst mindestens ein Hebeelement, das am Verschlusskörper angreift und mindestens ein Auslöseelement zur Betätigung des Hebeelementes. Das Hebeelement ist mit einer Wasseranschlussleitung verbunden und mittels des Wasserdruckes anhebbar. Das Auslöseelement umfasst ein Ventil, mit welchem bei Betätigung des Ventils das Hebeelement mit Wasserdruck beaufschlagbar ist. Das Hebeelement und das Auslöseelement sind dabei in einem gemeinsamen einstückig bereitgestellten Gehäuseblock angeordnet. Weiter umfasst die Hebevorrichtung ein bezüglich des Gehäuseblockes von einer Montageposition in eine Gebrauchsposition bewegbares Montageelement, das für die Hebeelemente in der Montageposition einen Anschlag bereitstellt. In der Montageposition sind die Hebeelemente vorzugsweise im Inneren des Gehäuseblockes angeordnet.

Die Anordnung aller wesentlichen Komponenten in einem einzigen Gehäuseblock hat den Vorteil, dass dem Installateur ein sehr kompaktes Element bereitgestellt werden kann und die Montage der hydraulisch betätigbaren Hebevorrichtung sehr einfach und effizient ist.

Vorzugsweise umfasst der Gehäuseblock weiter mindestens ein Befestigungselement und die Wand des Spülkastens verfügt über Ausnehmungen, wobei das Befestigungselement mit einem Abschnitt in diese Ausnehmungen einragt und bevorzugt mit den Ausnehmungen eine Rastverbindung eingeht.

Der Spülkasten verfügt vorzugsweise über eine Revisionsöffnung, welche in der Wand angeordnet ist, wobei die Revisionsöffnung eine Auflagekante bereitstellt, auf welcher besagtes Befestigungselement mit einem freien Ende aufliegt.

Vorzugsweise steht das Befestigungselement mit den Gehäuseblock über eine Rastverbindung in Verbindung oder ist am Gehäuseblock einstückig angeformt.

Vorzugsweise umfasst bzw. beinhaltet die Hebevorrichtung ein erstes Hebeelement mit einem ersten Auslöseelement für eine Teilmengenspülung und ein zweites Hebeelement mit einem zweiten Auslöseelement für eine Vollmengenspülung. Vorzugsweise ist das Auslöseelement pneumatisch betätigbar.

Vorzugsweise ist das Montageelement über eine Arretiervorrichtung in der Montageposition festgelegt bzw. gehalten.

Vorzugsweise umfasst das Montageelement einen Führungsabschnitt und einen vom Führungsabschnitt abstehenden und ein freies Ende bildenden Anschlagsabschnitt, wobei das Hebeelement in der Montageposition mit dem Anschlagsabschnitt in Kontakt steht.

Vorzugsweise umfasst das Hebeelement weiter ein schwenkbar zum Zylinder angeordnetes Zugelement. Das Zugeelement steht dabei mit dem Verschlusskörper in Verbindung, wobei die über das Zugelement der Verschlusskörper anhebbar ist.

Das Zugelement ist vorzugsweise von einer Montageposition in eine Wirkposition verschwenkbar, wobei das Zugelement in der Wirkposition mit dem Verschlusskörper verbindbar ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine teilweise geschnittene Ansicht eines Spülkastens mit einem hydraulisch betätigbaren Hebevorrichtung;
- Fig. 2: eine weitere Ansicht nach Figur 1;
- Fig. 3: eine perspektivische Ansicht der Hebevorrichtung nach Figur 1;
- Fig. 4: eine weitere perspektivische Ansicht der Hebevorrichtung nach Figur 1;
- Fig. 5: eine weitere perspektivische Ansicht der Hebevorrichtung nach Figur 1 in der Montageposition;
- Fig. 6: eine weitere perspektivische Ansicht der Hebevorrichtung nach Figur 1 in der Gebrauchsposition;
- Fig. 7: eine Schnittansicht durch die Hebevorrichtung nach den vorigen Figuren, wobei sich die Hebeelemente im nicht-betätigten Zustand befinden;
- Fig. 8: eine Schnittansicht durch die Hebevorrichtung nach der Fig. 7, wobei sich die Hebeelemente im betätigten Zustand befinden; und
- Fig. 9: eine weitere Ansicht nach Figur 1.

### BESCHREIBUNG BEVORZUGTER AUSFÜHRUNGSFORMEN

In den Figuren 1 und 2 wird eine Spülkastenanordnung 1 mit teilweise geschnittenem dargestelltem Spülkasten 2 gezeigt.

Die Spülkastenanordnung 1 umfasst einen Spülkasten 2 mit einer einen Innenraum 3 begrenzenden Wand 4 und mit einer die Wand 2 durchdringenden Einlassöffnung und mit einer die Wand 4 durchdringenden Auslassöffnung. Die Auslassöffnung ist in den vorliegenden Figuren nicht dargestellt, befindet sich aber im Grund, also am im Wesentlichen tiefsten Punkt des Spülkastens 2. Weiter umfasst die Spülkastenanordnung 1 einen im Innenraum 3 angeordneten und im Innenraum 3 anhebbaren Verschlusskörper 5. Der Verschlusskörper 5 ist durch eine Hebevorrichtung 6 von einer die Auslassöffnung verschliessenden Verschlussposition in eine die Auslassöffnung freigebende Spülposition anhebbar. In der Verschlussposition ist somit kein Wasser aus dem Spülkasten 2 entnehmbar, weil die Auslassöffnung durch den Verschlusskörper verschlossen ist. In der Spülposition, in welcher der Verschlusskörper 5 die Auslassöffnung freigibt, fliesst das Spülwasser aus dem Spülkasten 2 und kann einem Klosett oder einem Urinal zur Spülung desselben zugeführt werden. Nach erfolgter Spülung wird der Verschlusskörper 5 wieder in die Verschlussposition abgesetzt, wodurch die Auslassöffnung wieder verschlossen wird. Dies erfolgt vorzugsweise selbsttätig.

Solche Verschlusskörper 5 sind dabei derart ausgebildet, dass sowohl Vollmengenspülungen als auch Teilmengenspülungen möglich sind. Bei einer Vollmengenspülung wird im Wesentlichen der gesamte Wasserinhalt im Innenraum 3 des Spülkastens 2 für die Spülung eingesetzt. Bei einer Teilmengenspülung wird nur ein Teil des Wassers für die Spülung eingesetzt.

Die Hebevorrichtung 6 zur Anhebung des Verschlusskörpers 5 bzw. von Teilen des Verschlusskörpers 5, wie beispielsweise in den Figuren 7 und 8 im Detail gezeigt, umfasst mindestens ein Hebeelement 7, das am Verschlusskörper 5 angreift und mindestens Auslöseelement 8 zur Betätigung des Hebeelementes 7. Der Verschlusskörper 5 umfasst für die Kontaktierung mit dem Hebeelement 7 zwei Zugbügel 40. In der vorliegenden Ausführungsform steht das Hebeelement 7 mit einem Zugelement 28 in Verbindung, welches wiederum mit dem Zugbügel 40 in Verbindung steht. Andere Konfiguration, wie beispielsweise eine direkte Verbindung zwischen Hebeelement 7 und Zugbügel 40 sind auch denkbar. Das Auslöseelement 8 kann verschiedenartig angesteuert werden. Üblicherweise steht das Auslöseelement 8 in Kontakt mit einem vom Benutzer betätigbaren Element, wie beispielsweise eine Betätigungsplatte. Alternativ wäre auch eine elektronische Betätigung denkbar.

Die Hebevorrichtung 7 steht mit einer nicht dargestellten Wasseranschlussleitung in Verbindung. Über die Wasseranschlussleitung wird ein Wasserdruck bereitgestellt, mittels welchem das Hebeelement 7 betätigbar ist, so dass der Verschlusskörper 5 von der Verschlussposition in die Spülposition anhebbar ist. Somit dient der von der Wasseranschlussleitung bereitgestellte Wasserdruck als Energieträger zur Betätigung des Hebeelementes 7 und letztendlich der Anhebung des Verschlusskörpers 5. Die Hebevorrichtung weist hierfür einen entsprechenden Wasseranschluss 51 auf. Im oberen Bereich des Spülkastens sind hier zudem noch Absperrventile 53 angeordnet.

Das Auslöseelement 8 umfasst, wie in den Figuren 7 und 8 gezeigt, im Wesentlichen ein Ventil, mit welchen bei Betätigung des Ventils das Hebeelement mit Wasserdruck beaufschlagbar ist. Das Ventil öffnet sich also bei der Betätigung des vom Benutzer betätigbaren Elementes und gibt somit den Weg für das durch die Wasseranschlussleitung bereitgestellte Wasser bzw. den dadurch bereitgestellten Wasserdruck frei, so dass das Hebeelement 7 betätigbar ist.

Das Hebeelement 7 und das Auslöseelement 8 sind in einem gemeinsamen integralen bzw. einstückigen ausgebildeten Gehäuseblock 9 angeordnet. Das hat den Vorteil, dass das Hebeelement 7 und das Auslöseelement 8 in einem einzigen Element angeordnet sind und dieses somit sehr einfach im Spülkasten 2 montiert werden kann. Auch entfällt die aufwändige Bereitstellung von Schlauchverbindungen zwischen Hebeelement 7 und Auslöseelement 8 im Innenraum 3 des Spülkastens 2. Folglich wird dem Installateur durch die Hebevorrichtung 6 im Wesentlichen ein einziges zu handhabendes Element bereitgestellt.

In der vorliegenden Ausführungsform sind zwei Hebeelemente 7 und zwei Auslöseelemente 8 in einem einzigen Gehäuseblock 9 angeordnet.

Der Gehäuseblock 9 umfasst weiter mindestens ein Befestigungselement 10, mit welchem der Gehäuseblock 9 im Innenraum 3 des Spülkastens 2 angeordnet ist. Das Befestigungselement 10 steht vorzugsweise fest mit dem Gehäuseblock 9 in Verbindung, wobei das Befestigungselement 10 ein separates Element sein kann oder aber am Gehäuseblock 9 angeformt ist. In der vorliegenden Ausführungsform sind zwei separate mit dem Gehäuseblock 9 verbindbare Befestigungselemente 10 angeordnet.

Die Wand 4 des Spülkastens 2 verfügt über Ausnehmungen 11, mit welchen das Befestigungselement 10 verbindbar ist. Das Befestigungselement 10 ragt mit einem Lagerungsabschnitt 12 in diese Ausnehmungen 11 ein, wodurch der Gehäuseblock 9 im Innenraum 3 mindestens teilweise gelagert wird. Bevorzugterweise geht das Befestigungselement 10 mit den Ausnehmungen 11 eine Rastverbindung ein.

Der Spülkasten 2 verfügt weiter über eine Revisionsöffnung 13, welche in der Wand 4 des Spülkastens 2 angeordnet ist, wobei die Revisionsöffnung eine Auflagekante 14 bereitstellt, auf welcher besagtes Befestigungselement 10 mit einem freien Ende 15 aufliegt. Es handelt sich hierbei bezüglich der Lagerung über den Lagerungsabschnitt 12 um eine zusätzliche Abstützung. Somit wird der Gehäuseblock 9 an zwei verschiedenen Orten bezüglich des Spülkastens 2 abgestützt. Einerseits über die Ausnehmungen 11 und den Lagerungsabschnitt 12 und andererseits über das freie Ende 15. Die Abstützung an zwei verschiedenen Orten erlaubt eine verbesserte Lagerung des Gehäuseblockes 9 im Spülkasten 2. Zudem können die Kräfte, die bei der Anhebung des Verschlusskörpers auf den Gehäuseblock 9 wirken, besser auf den Spülkasten 2 übertragen werden.

Vorzugsweise sind zwei beabstandet zueinander angeordnete Befestigungselemente 10 vorhanden, was eine besonders gute Lagerung des Gehäuseblockes 9 erlaubt und die Übertragung der Kräfte noch weiter verbessert.

Weiter kann das Befestigungselement 10 über eine Anschlagskante 23 verfügen, welche an der zum Innenraum 3 zugewandten Seite der Wand 4 ansteht. Hierdurch kann eine besonders genaue Positionierung des Gehäuseblockes 9 im Innenraum 3 erzielt werden.

In den Figuren 5, 6 und 9 kann dann weiter erkannt werden, dass das Befestigungselement 10 in der bevorzugten Ausführungsform im Wesentlichen einstückig ausgebildet ist. Das Befestigungselement 10 umfasst in dieser Ausführungsform eine Lasche 24 und ein Stützabschnitt 25, welcher sich von der Lasche 24 weg erstreckt. Die Lasche 24 ragt in eine am Gehäuseblock 9 angeformte Aufnahmeöffnung 26 ein. Vorzugsweise liegt zwischen der Lasche 24 und der Aufnahmeöffnung 26 eine Rastverbindung vor. Der Stützabschnitt 25 erstreckt sich winklig, hier im Wesentlichen rechtwinklig zur Lasche 24. Dabei liegt der Gehäuseblock 9 teilweise auf dem Stützabschnitt 25 auf. Dem Stützabschnitt 25 ist dann der Lagerungsabschnitt 12 angeformt. Hier steht der Lagerungsabschnitt 12 über einen Übergangsabschnitt 27 mit dem Stützabschnitt 25 in Verbindung, wobei der Übergangsabschnitt 27 als winklig zum Stützabschnitt 25 verläuft.

Bei voller Befüllung des Spülkastens 2 ist der Gehäuseblock 9 vorzugsweise oberhalb der Wasserlinie angeordnet. Somit kommt der Gehäuseblock 9 auf seiner Aussenseite nicht mit dem Wasser in Kontakt, was bezüglich der Lebensdauer des Gehäuseblockes vorteilhaft ist.

In der Figur 2 kann gut erkannt werden, dass die Hebevorrichtung 6 in der vorliegenden Ausführungsform zwei Hebeelemente 7 umfasst. Die beiden Hebeelemente 7 stehen dabei mit dem Verschlusskörper 5 in Verbindung und heben Teile des Verschlusskörpers 5 für die Spülung an. Eines der Hebeelemente 7 dient dabei der Auslösung einer Teilmengenspülung und wirkt auf die Elemente des Verschlusskörpers 5, welche für die Teilmengenspülung vorgesehen sind und das andere der Hebeelement 7 dient der Auslösung der Vollmengenspülung und wirkt auf die Elemente des Verschlusskörpers, welche für die Vollmengenspülung vorgesehen sind.

Der Verschlusskörper 5 ist dabei in bekannter Art und Weise dahingehend ausgebildet, dass der Verschlusskörper 6 eine Vollmengenspülung und eine Teilmengenspülung zulässt.

In den Figuren 3 bis 8 wird noch deutlicher gezeigt, dass die Hebevorrichtung 6 ein erstes Hebeelement 7 mit einem ersten Auslöseelement 8 und ein zweites Hebeelement 7 mit einem zweiten Auslöseelement 8 umfasst. Das erste Hebeelement 7 nimmt dabei der Auslösung einer Teilmengenspülung und das zweite Hebeelement 7 dient der Auslösung einer Vollmengenspülung. Es sind also zwei Hebeelement 7 angeordnet, wobei beide Hebeelement 7 in der vorliegenden Ausführungsform mit dem Verschlusskörper 5 in Verbindung stehen.

Das Auslöseelement 8 ist bevorzugt pneumatisch betätigbar. Dabei steht das Auslöseelement 8 mit einem Anschluss 30 mit einer Betätigungsplatte in Verbindung. Die Betätigungsplatte, welche in den Figuren nicht gezeigt ist, umfasst dabei Betätigungstasten, welche dahingehend ausgebildet sind, dass ein Druckpuls durch die Betätigung der Betätigungstasten bereitstellbar ist. Hierfür umfassen die Betätigungsplatten beispielsweise einen Druckgeber. Der Druckpuls wird dann über eine in den Figuren ebenfalls nicht gezeigte Leitung zum Anschluss 30 weitergeleitet, wodurch das Auslöseelement 8 betätigt wird.

In der Figur 7 werden die Hebeelemente 7 und die Auslöseelemente 8 in der Verschlussposition gezeigt. In der Figur 8 hingegen werden die Hebeelemente 7 und die Auslöseelemente 8 in der Spülposition gezeigt. Die Ansicht in der Figur 8 ist dabei symbolisch. Im Betrieb wird üblicherweise nur eines der beiden Hebeelement 7 angehoben sein.

Sobald nun die Betätigungstaste durch den Benutzer betätigt wird, wird das Auslöseelement 8 ebenfalls betätigt und wirkt auf die Wippe 31. Die Wippe 31 wird um einen Drehpunkt 32 verschenkt, wodurch über eine Stichbohrung 39 eines Wasservolumens 33 geöffnet wird. Durch den Wasserdruck P kann dabei aufgrund der Öffnung des Wasservolumens 33 ein Verschlusszylinder 34 entsprechend angehoben werden, sodass ein Durchtritt des Wassers in den Kolbenraum 35 des Hebeelementes 7 gelangen. Hierdurch wird das Hebeelement 7, entsprechend nach oben bewegt, wie dies in der Figur 8 dargestellt ist. Bei Wegfall des Druckes an der Betätigungstaste fällt das Auslöseelement 8 aufgrund einer Feder 36 in die ursprüngliche Position und schliesst das Wasservolumen 33 entsprechend ab. Weiter wird der Verschlusszylinder 34 ebenfalls in die geschlossene Position bewegt und die Feder 16 stellt das Hebeelement 7 von der Spülposition in die Verschlussposition zurück.

Das Hebeelement 7 umfasst eine in einem Gehäuseblock 9 gelagerte mit einer Feder 16 rückschiebbare Kolbenstange 17 mit einem Kolben 50. Die Kolbenstange 17 ist dabei mit einem hydraulischen Fluid beaufschlagbar und betätigbar. Somit kann die Kolbenstange 17 durch das Fluid in die eine Richtung und durch die Feder 16 in die andere Richtung bewegt werden. In der Figur 7 wird das Hebeelement 7 bzw. die Kolbenstange 17 in der Position gezeigt, in welcher der Verschlusskörper 5 in der Verschlussposition liegt. In der Figur 8 hingegen wird das Hebeelement 7 bzw. die Kolbenstange 17 in der Position gezeigt, in welcher der Verschlusskörper 5 in der Spülposition ist. Folglich wird der Verschlusskörper 5 von der Verschlussposition in die Spülposition im Innenraum 3 angehoben.

Die Kolbenstange 17 ist in einer Zylinderöffnung 29 im Gehäuseblock 9 gelagert. Die Zylinderöffnung 29 kann beispielswiese eine Bohrung oder eine Einfräsung sein. Die Zylinderöffnung 29 ist durch einen Deckel 48 verschlossen. Entweder weisen der Deckel 48 oder der Gehäuseblock 9 eine Öffnung 49 zur Durchführung der Kolbenstange 17 auf. Hier in der vorliegenden Form weist der Deckel 48 entsprechende Öffnung 49 auf.

Der Gehäuseblock 9 selbst kann beispielsweise aus einem Aluminiumblock hergestellt werden. Alternativ kann der Gehäuseblock auch mit einem Kunststoffspritzgussverfahren hergestellt werden.

Die Hebevorrichtung 6 weist weiter ein bezüglich des Gehäuseblockes 9 von einer Montageposition eine Gebrauchsposition bewegbares Montageelement 18 auf. Das Montageelement 18 stellt für die Hebeelement 7 in der Montageposition einen Anschlag bereit. Als Montageposition wird im Wesentlichen die in der Figur 5 gezeigte Position verstanden, bei welcher die Hebeelemente 7 im Wesentlichen im Inneren des Gehäuseblockes 9 angeordnet sind. Befinden sich die Hebeelemente 7 in der Montageposition, so weist der Gehäuseblock 9 minimale Assenabmessungen auf, was eine besonders einfache Montage innerhalb eines Spülkastens 2 erlaubt.

Das Montageelement 18 wird über eine Arretiervorrichtung 19 in der Montageposition festgelegt bzw. gehalten. Die Arretiervorrichtung 19 ist hier als Drehknopf ausgebildet und kann um 90 Grad von einer das Montageelement 18 blockierenden in eine das Montageelement 18 freigebende Position verdreht werden.

Das Montageelement 18 selbst weist eine Richtung der Bewegung von der Montageposition in die Gebrauchsposition verlaufende Nut 36 auf, durch welche die Arretiervorrichtung 19 hindurch ragt. In einem unteren Bereich weist die Nut 36 eine zylinderische Aufweitung 37 auf, in welche die Arretiervorrichtung 19 entsprechend eingreift. Die zylindrische Aufweitung 37 steht dabei derart mit der Arretiervorrichtung 19 in Verbindung, dass die Seitenwände 38 der Aufweitung 37, welche sich direkt der Nut 36 anschliessen, als Anschlagselemente wirken. Die Arretiervorrichtung 19 ist dabei in dem Bereich, welcher durch die Aufweitung 37 hindurchragt, exzentrisch ausgebildet, so dass bei einer ersten Stellung die Arretievorrichtung an der Seitenwand 38 ansteht. In einer zweiten Stellung wird der Weg für die Bewegung des Montageelementes 18 dann freigegeben.

Das Montageelement 18 umfasst in der vorliegenden Ausführungsform einen Führungsabschnitt 20 und einen vom Führungsabschnitt 20 abstehenden und ein freies Ende 21 bildenden Anschlagsabschnitt 22. Das Hebeelement 7 steht in der Montageposition mit dem Anschlagsabschnitt 22 in Kontakt. Sobald nun die Arretiervorrichtung entsprechend verschwenkt wird, wird das Montageelement aufgrund der auf die Hebeelemente 7 wirkenden Druckfedern 16 von der Montageposition in die Gebrauchsposition bewegt.

In der vorliegenden Ausführungsform sind zwei Anschlagsabschnitte 22 angeordnet, welche winklig zueinander vom Führungsabschnitt 20 abstehen.

Der Führungsabschnitt 20 ist in einem entsprechend seinem Querschnitt ausgebildeten, am Gehäuseblock 9 angeformten Führungsbereich 41 von der Montageposition in die Gebrauchsposition bzw. von der Gebrauchsposition in die Montageposition bewegbar gelagert.

Der Installateur kann also die Hebevorrichtung 6 im Innenraum 3 des Spülkastens 2 anordnen und montieren. Nach erfolgter Positionierung und Montage löst der Installateur dann die Arretiervorrichtung 19 wodurch das Montageelement 18 freigegen wird und somit von der Montageposition in die Gebrauchsposition bewegt wird. In der Gebrauchsposition erfolgt dann auch die Verbindung zwischen Hebeelement 7 und Zugbügel 40 des Verschlusskörpers 5. Folglich kann die Hebevorrichtung 6 mit minimalster Aussenabmessung im Innenraum angeordnet werden und dann entsprechend expandiert werden. Mit Blick auf Figur 1 heisst dies, dass obwohl die Zugbügel 40 des Verschlusskörpers 5 unterhalb der Kante 14 der Revisionsöffnung 13 angeordnet ist, eine besonders einfache Montage der Hebevorrichtung erlaubt wird.

Wenn die Hebevorrichtung 6 wieder aus dem Spülkasten ausgebaut werden soll, so kann der Installateur das Montageelement 18 an einer Lasche 52 ergreifen und das Montageelement 18 von der Gebrauchsposition in die Montageposition bewegen. Hierdurch werden die Hebeelemente 7 wieder in den Innenraum des Gehäuseblockes 9 bewegt.

In der vorliegenden Ausführungsform umfasst das Hebeelement 7 weiter ein schwenkbar zum Hebeelement bzw. zum Zylinder 17 angeordnetes Zugelement 28. Das Zugelement 28 kommt mit dem Zugbügel 40 des Verschlusskörpers 5 in Verbindung und über das Zugelement 28 wird bei Betätigung der Spülung die Kraft bzw. die Bewegung vom Hebeelement 7 auf den Verschlusskörper übertragen, so dass dieser von der Verschlussposition in die Auslöseposition bewegbar ist.

Das Zugelement 28 ist dabei derart ausgebildet, dass es von einer Montageposition in eine Wirkposition verschwenkbar ist, wobei das Zugelement 28 in der Wirkposition mit dem Verschlusskörper 5, insbesondere mit dem Zugbügel 40 verbindbar ist. Das Zugelement 28 ist dabei zum Hebeelement 7 verschwenkbar. Die Verschwenkbarkeit hat den Vorteil, dass die Verbindung zwischen Zugbügel 40 und Zugelement 28 sehr einfach gelöst werden kann.

Das Zugelement 28 umfasst in der vorliegenden Form eine Lagerungsbereich 42 mit einer Öffnung 43, einen sich vom Lagerungsbereich 42 erstreckenden Zugabschnitt 44 und sich vom Lagerungsbereich 42 erstreckenden Führungsabschnitt 45. Durch die Öffnung 43 hindurch erstreckt sich der Zylinder 17 des Hebeelementes 6. Dabei weist der Zylinder 17 ein Anschlagselement 46 auf, mit welchem das Zugelement 28 anhebbar ist.

Die Verschwenkung des Zugelementes 28 erfolgt durch den Benutzer von Hand, sobald das Montageelement 18 in der Gebrauchsposition liegt. Dabei kann der Benutzer den Führungsabschnitt 45 durch die Revisionsöffnung 13 hindurch ergreifen und das Zugelement um die Mittelachse des Zylinders 17 verschwenken. Hierfür kann das Zugeelement 28 entsprechende Laschen 47 aufweisen.

Die Montage mit der Verschwenkung kann sehr gut in den Figuren 5 und 6 erkannt werden. In der Figur 5 befindet sich das Montageelement 18 in der Montageposition. Nach Betätigung der Arretiervorrichtung 19 wird das Montageelement 18 von der Montageposition aufgrund der Wirkung der Federkraft der Federn 16 in die Gebrauchsposition bewegt. In der Figur 6 befindet sich das Montageelement 18 in der Gebrauchsposition und die Zugelement 28 wurden von der Montageposition in die Wirkposition verschwenkt. Das Zugelement 28 greift nun unterhalb der Zugbügel 40 am Verschlusskörper 5 an. Folglich befinden sich nun alle Elemente in der enstprechenden Gebrauchsposition bzw. Wirkposition und bei Betätigung der Spülung hebt das entsprechende Hebeelement 7 über das Zugelement 28 und den Zugbügel 40 den Verschlusskörper von der Verschlussposition in die Auslöseposition an.

Wenn nun die Hebevorrichtung 6 wieder aus dem Spülkasten 2 ausgebaut werden soll, so werden zuerst die Zugelemente 28 von der Wirkposition in die Montageposition verschwenkt und anschliessend kann dann das Montageelement 18 über die Lasche 52 entsprechend betätigt werden.

Das Zugelement 28 und auch der Zugbügel 40 weisen an ihren Enden Anschlagselemente 48 auf, welche ein unbeabsichtigtes Trennen von Zugelement 28 und Zugbügel 40 verhindern.

Zusammenfassend weist die Hebevorrichtung 6 für die Anhebung eines Verschlusskörpers folgende Vorteile auf:
- Durch die kompakte Bauweise und die Anordnung der hydraulisch betätigbaren Elemente kann ein kompaktes Element bereitgestellt werden, wobei dem Installateur die Installation stark vereinfacht wird.
- Die Befestigung des Gehäuseblockes 9 im Innenraum 3 des Spülkasten 2 über das Befestigungselement 10 ist äusserst einfach, was wiederum die Montage erlaubt. Zudem hat die mehrfache Abstützung den Vorteil, dass der Gehäuseblock 9 sicher im Innenraum gelagert ist.
- Durch die Anordnung des Montageelementes wird dem Installateur die Montage weiter vereinfacht, weil der Gehäuseblock mit minimalsten Aussenabmessungen im Spülkasten anordbar ist.

### BEZUGSZEICHENLISTE

- 1: Spülkastenanordnung
- 2: Spülkasten
- 3: Innenraum
- 4: Wand
- 5: Verschlusskörper
- 6: Hebevorrichtung
- 7: Hebeelement
- 8: Auslöseelement
- 9: Gehäuseblock
- 10: Befestigungselement
- 11: Ausnehmungen
- 12: Abschnitt
- 13: Revisionsöffnung
- 14: Auflagekante
- 15: freies Ende
- 16: Feder
- 17: Zylinder
- 18: Montageelement
- 19: Arretiervorrichtung
- 20: Führungsabschnitt
- 21: freies Ende
- 22: Anschlagsabschnitt
- 23: Anschlagskante
- 24: Lasche
- 25: Stützabschnitt
- 26: Aufnahmeöffnung
- 27: Übergangsabschnitt

- 28: Zugelement
- 29: Zylinderöffnung
- 30: Anschluss
- 31: Wippe
- 32: Drehpunkt
- 33: Wasservolumen
- 34: Verschlusszylinder
- 35: Kolbenraum
- 36: Feder
- 37: Aufweitung
- 38: Seitenwände
- 39: Stichbohrung
- 40: Zugbügel
- 41: Führungsbereich
- 42: Lagerungsbereich
- 43: Öffnung
- 44: Zugabschnitt
- 45: Führungsabschnitt
- 46: Anschlagselement
- 47: Lasche
- 48: Deckel
- 49: Öffnung
- 50: Kolben
- 51: Wasseranschluss
- 52: Lasche
- 53: Ansperrventile

## Patentansprüche

1. Spülkastenanordnung (1) umfassend einen Spülkasten (2) mit einer einen Innenraum (3) begrenzenden Wand (4) und mit einer die Wand (4) durchdringenden Einlassöffnung und mit einer die Wand durchdringenden Auslassöffnung, einen im Innenraum (3) anhebbaren die Auslassöffnung in einer Verschlussposition verschliessenden Verschlusskörper (5), und einer hydraulisch betätigbaren Hebevorrichtung (6), welche mit dem Verschlusskörper (5) in Verbindung steht, wobei der Verschlusskörper (5) durch die Hebevorrichtung (6) von einer die Auslassöffnung verschliessenden Verschlussposition in eine die Auslassöffnung freigebende Spülposition anhebbar ist,
wobei die Hebevorrichtung (6) mindestens ein Hebeelement (7), das am Verschlusskörper angreift und mindestens ein Auslöseelement (8) zur Betätigung des Hebeelementes (7) umfasst,
wobei das Hebeelement (7) mit einer Wasseranschlussleitung verbunden ist und mittels des Wasserdruckes anhebbar ist,
wobei das Auslöseelement (8) ein Ventil umfasst, mit welchem bei Betätigung des Ventils das Hebeelement (7) mit Wasserdruck beaufschlagbar ist,
**dadurch gekennzeichnet,**
**dass** das Hebeelement (7) und das Auslöseelement (8) in einem gemeinsamen einstückig bereitgestellten Gehäuseblock (9) angeordnet sind, und
**dass** die Hebevorrichtung (6) weiter ein bezüglich des Gehäuseblockes (9) von einer Montageposition in eine Gebrauchsposition bewegbares Montageelement (18) aufweist, das für das mindestens eine Hebeelement (7) in der Montageposition einen Anschlag bereitstellt.

2. Spülkastenanordnung nach Anspruch 1, **dadurch gekennzeichnet, dass** der Gehäuseblock (9) weiter mindestens ein Befestigungselement (10) umfasst, und dass die Wand (4) des Spülkastens (2) über Ausnehmungen (11) verfügt, wobei das Befestigungselement (10) mit einem Abschnitt (12) in diese Ausnehmungen (11) einragt und bevorzugt mit den Ausnehmungen (11) eine Rastverbindung eingeht.

3. Spülkastenanordnung nach Anspruch 2, **dadurch gekennzeichnet, dass** der Spülkasten (2) über eine Revisionsöffnung (13) verfügt, welche in der Wand (4) angeordnet ist, wobei die Revisionsöffnung eine Auflagekante (14) bereitstellt, auf welcher besagtes Befestigungselement (10) mit einem freien Ende (15) aufliegt.

4. Spülkastenanordnung nach Anspruch 2 oder 3, **dadurch gekennzeichnet, dass** das Befestigungselement (10) mit den Gehäuseblock (9) über eine Rastverbindung in Verbindung steht oder am Gehäuseblock (9) einstückig angeformt ist.

5. Spülkastenanordnung nach einem der vorhergehenden Ansprüche, **dadurch gekennzeichnet, dass** bezüglich der Wasserlinie bei voller Befüllung des Spülkastens (2) der Gehäuseblock (9) oberhalb der Wasserlinie angeordnet ist.

6. Spülkastenanordnung nach einem der vorhergehenden Ansprüche, **dadurch gekennzeichnet, dass** die Hebevorrichtung (6) ein erstes Hebeelement (7) mit einem ersten Auslöseelement (8) für eine Teilmengenspülung und ein zweites Hebeelement (7) mit einem zweiten Auslöseelement (8) für eine Vollmengenspülung umfasst bzw. beinhaltet und/oder wobei die besagten Aulöseelemente (8) pneumatisch betätigbar sind.

7. Spülkastenanordnung nach einem der vorhergehenden Ansprüche, **dadurch gekennzeichnet, dass** das Hebeelement (7) eine in einer Zylinderöffnung (29) im Gehäuseblock (9) gelagerten mit einer Feder (16) rückstellbare Kolbenstange (17) mit einem Kolben (50) umfasst, welcher Kolbenstange (17) mit einem hydraulischen Fluid beaufschlagbar und gegen die Wirkung der Feder (16) betätigbar ist.

8. Spülkastenanordnung nach Anspruch 7, **dadurch gekennzeichnet, dass** die Zylinderöffnung (29) durch einen Deckel (48) verschlossen ist, wobei entweder der Deckel (48) oder der Gehäuseblock (9) eine Öffnung (49) zur Durchführung der Kolbenstange (17) aufweisen.

9. Spülkastenanordnung nach einem der vorhergehenden Ansprüche, **dadurch gekennzeichnet, dass** das Montageelement (18) über eine Arretiervorrichtung (19) in der Montageposition festgelegt bzw. gehalten ist.

10. Spülkastenanordnung nach einem der vorhergehenden Ansprüche, **dadurch gekennzeichnet, dass** das Montageelement (18) einen Führungsabschnitt (20) und einen vom Führungsabschnitt (20) abstehenden und ein freies Ende (21) bildenden Anschlagsabschnitt (22) umfasst, wobei das Hebeelement in der Montageposition mit dem Anschlagsabschnitt in Kontakt steht.

11. Spülkastenanordnung nach einem der vorhergehenden Ansprüche, **dadurch gekennzeichnet, dass** das Hebeelement (7) weiter ein schwenkbar zum Zylinder angeordnetes Zugelement (28) umfasst, wobei das Zugelement (28) mit dem Verschlusskörper (5) verbunden ist.

12. Spülkastenanordnung nach Anspruch 11, **dadurch gekennzeichnet, dass** das Zugelement (28) von einer Montageposition in eine Wirkposition verschwenkbar ist, wobei das Zugelement (28) in der Wirkposition mit dem Verschlusskörper (5) verbindbar ist.

13. Spülkastenanordnung nach einem der vorhergehenden Ansprüche 11 oder 12, **dadurch gekennzeichnet, dass** das Zugelement (28) am freien Ende ein Anschlagselement (29) aufweist.

14. Spülkastenanordnung nach einem der vorhergehenden Ansprüche 11 bis 13, **dadurch gekennzeichnet, dass** der Verschlusskörper (5) über einen Zugbügel (40) verfügt, welcher mit dem Hebeelement (7), vorzugsweise über das Zugelement (28) in Verbindung steht, wobei über diesen Zugbügel (40) die Bewegung des Hebeelementes (7) auf den Verschlusskörper (5) übertragbar ist.

## Claims

1. Cistern arrangement (1) comprising a cistern (2) having a wall (4) delimiting an internal space (3) and having an inlet opening passing through the wall (4) and having an outlet opening passing through the wall (4), a closing body (5) capable of being raised inside the internal space (3) for the purpose of closing the outlet opening in a closed position, and a hydraulically actuated raising device (6), which is connected to the closing body (5), the closing body (5) being capable of being raised by the raising device (6) from a closed position closing the outlet opening into a flushing position uncovering the outlet opening, the raising device (6) comprising at least one raising element (7), which acts against the closing body, and at least one release element (8) for actuating the raising element (7),
the raising element (7) being connected to a water supply line and being capable of being raised by the water pressure,
the release element (8) comprising a valve, by means of which water pressure can be applied to the raising element (7) during actuation of the valve, **characterized**
**in that** the raising element (7) and the release element (8) are arranged in a common housing block (9) provided as a single piece, and
**in that** the raising device (6) further exhibits a mounting element (18) capable of being displaced from a mounting position into a use position in relation to the housing block (9), which mounting element provides an abutment for the at least one raising element (7) in the mounting position.

2. Cistern arrangement according to Claim 1, **characterized in that** the housing block (9) further comprises at least one fastening element (10), and **in that** the wall (4) of the cistern (2) possesses recesses (11), the fastening element (10) protruding with a portion (12) into these recesses (11) and preferably forming a snap-in connection with the recesses (11).

3. Cistern arrangement according to Claim 2, **characterized in that** the cistern (2) possesses an inspection opening (13), which is arranged in the wall (4), the inspection opening providing a supporting edge (14), upon which the said fastening element (10) rests with a free end (15).

4. Cistern arrangement according to Claim 2 or 3, **characterized in that** the fastening element (10) is connected to the housing block (9) via a snap-in connection or is formed integrally on the housing block (9).

5. Cistern arrangement according to one of the preceding Claims, **characterized in that**, with respect to the water line in the case of full volume filling of the cistern (2), the housing block (9) is arranged above the water line.

6. Cistern arrangement according to one of the preceding Claims, **characterized in that** the raising device (6) comprises or contains a first raising element (7) having a first release element (8) for partial volume flushing and a second raising element (7) having a second release element (8) for full volume flushing, and/or the said release elements (8) being capable of pneumatic actuation.

7. Cistern arrangement according to one of the preceding Claims, **characterized in that** the raising element (7) comprises a piston rod (17) having a piston (50) capable of being reset with a spring (16) and mounted in a cylindrical opening (29) in the housing block (9), which piston rod (17) is capable of being acted upon by a hydraulic fluid and of being actuated against the effect of the spring (16).

8. Cistern arrangement according to Claim 7, **characterized in that** the cylindrical opening (29) is closed by a cover (48), either the cover (48) or the housing block (9) exhibiting an opening (49) for the passage of the piston rod (17).

9. Cistern arrangement according to one of the preceding Claims, **characterized in that** the mounting element (18) is secured or held in the mounting position by means of a locking device (19).

10. Cistern arrangement according to one of the preceding Claims, **characterized in that** the mounting element (18) comprises a guide section (20) and an abutment section (22) protruding from the guide section (20) and forming a free end (21), the raising element being in contact with the abutment section in the mounting position.

11. Cistern arrangement according to one of the preceding Claims, **characterized in that** the raising element (7) further comprises a tensioning element (28) arranged pivotably in relation to the cylinder, the tensioning element (28) being connected to the closing body (5).

12. Cistern arrangement according to Claim 11, **characterized in that** the tensioning element (28) is capable of being pivoted from a mounting position into an operating position, the tensioning element (28) being capable of being connected to the closing body (5) in the operating position.

13. Cistern arrangement according to Claim 11 or 12, **characterized in that** the tensioning element (28) exhibits an abutment element (29) at its free end.

14. Cistern arrangement according to any one of Claims 11 to 13, **characterized in that** the closing body (5) possesses a tensioning yoke (40), which is connected to the raising element (7), preferably by means of the tensioning element (28), the movement of the raising element (7) being capable of being transferred to the closing body (5) via this tensioning yoke (40).

## Revendications

1. Agencement de réservoir de chasse d'eau (1) comprenant un réservoir de chasse d'eau (2) avec une paroi (4) limitant un espace interne (3) et avec une ouverture d'entrée traversant la paroi (4) et avec une ouverture de sortie traversant la paroi, un corps de fermeture (5) pouvant être soulevé dans l'espace interne (3) et fermant l'ouverture de sortie dans une position de fermeture, et un dispositif de levage (6) pouvant être actionné hydrauliquement, qui est en liaison avec le corps de fermeture (5), le corps de fermeture (5) pouvant être soulevé par le dispositif de levage (6) d'une position de fermeture fermant l'ouverture de sortie dans une position de chasse libérant l'ouverture de sortie, le dispositif de levage (6) comprenant au moins un élément de levage (7) qui vient en prise sur le corps de fermeture et au moins un élément de déclenchement (8) pour actionner l'élément de levage (7),
l'élément de levage (7) étant connecté à une conduite de raccordement d'eau et pouvant être levé sous l'effet de la pression de l'eau, l'élément de déclenchement (8) comprenant une vanne avec laquelle, lors de l'actionnement de la vanne, l'élément de levage (7) peut être sollicité avec la pression d'eau,
**caractérisé en ce que**
l'élément de levage (7) et l'élément de déclenchement (8) sont disposés dans un bloc boîtier (9) commun réalisé d'une seule pièce, et le dispositif de levage (6) présente en outre un élément de montage (18) déplaçable par rapport au bloc boîtier (9) depuis une position de montage dans une position d'utilisation, lequel fournit une butée pour l'au moins un élément de levage (7) dans la position de montage.

2. Agencement de réservoir de chasse d'eau selon la revendication 1, **caractérisé en ce que** le bloc boîtier (9) comprend en outre au moins un élément de fixation (10) et **en ce que** la paroi (4) du réservoir de chasse d'eau (2) dispose d'évidements (11), l'élément de fixation (10) pénétrant avec une portion (12) dans ces évidements (11) et établissant de préférence avec les évidements (11) une connexion par encliquetage.

3. Agencement de réservoir de chasse d'eau selon la revendication 2, **caractérisé en ce que** le réservoir de chasse d'eau (2) dispose d'une ouverture de regard (13) qui est disposée dans la paroi (4), l'ouverture de regard fournissant une arête d'appui (14) sur laquelle repose ledit élément de fixation (10) avec une extrémité libre (15).

4. Agencement de réservoir de chasse d'eau selon la revendication 2 ou 3, **caractérisé en ce que** l'élément de fixation (10) est en liaison avec le bloc boîtier (9) par le biais d'une connexion par encliquetage ou est façonné d'une seule pièce sur le bloc boîtier (9).

5. Agencement de réservoir de chasse d'eau selon l'une quelconque des revendications précédentes, **caractérisé en ce que** le bloc boîtier (9) est disposé au dessus de la ligne d'eau par rapport à la ligne d'eau lorsque le réservoir de chasse d'eau (2) est complètement rempli.

6. Agencement de réservoir de chasse d'eau selon l'une quelconque des revendications précédentes, **caractérisé en ce que** le dispositif de levage (6) comprend ou contient un premier élément de levage (7) avec un premier élément de déclenchement (8) pour une chasse à volume partiel et un deuxième élément de levage (7) avec un deuxième élément de déclenchement (8) pour une chasse à volume complet, et/ou lesdits éléments de déclenchement (8) pouvant être actionnés de manière pneumatique.

7. Agencement de réservoir de chasse d'eau selon l'une quelconque des revendications précédentes, **caractérisé en ce que** l'élément de levage (7) comprend une tige de piston (17) avec un piston (50), pouvant être ramenée par un ressort (16), montée dans une ouverture cylindrique (29) dans le bloc boîtier (9) laquelle tige de piston (17) peut être sollicitée avec un fluide hydraulique et peut être actionnée à l'encontre de l'effet du ressort (16).

8. Agencement de réservoir de chasse d'eau selon la revendication 7, **caractérisé en ce que** l'ouverture cylindrique (29) est fermée par un couvercle (48), le couvercle (48) ou le bloc boîtier (9) présentant une ouverture (49) pour le passage de la tige de piston (17).

9. Agencement de réservoir de chasse d'eau selon l'une quelconque des revendications précédentes, **caractérisé en ce que** l'élément de montage (18) est fixé ou retenu par le biais d'un dispositif d'arrêt (19) dans la position de montage.

10. Agencement de réservoir de chasse d'eau selon l'une quelconque des revendications précédentes, **caractérisé en ce que** l'élément de montage (18) comprend une portion de guidage (20) et une portion de butée (22) saillant depuis la portion de guidage (20) et formant une extrémité libre (21), l'élément de levage étant en contact avec la portion de butée dans la position de montage.

11. Agencement de réservoir de chasse d'eau selon l'une quelconque des revendications précédentes, **caractérisé en ce que** l'élément de levage (7) comprend en outre un élément de traction (28) disposé de manière à pouvoir pivoter par rapport au cylindre, l'élément de traction (28) étant connecté au corps de fermeture (5).

12. Agencement de réservoir de chasse d'eau selon la revendication 11, **caractérisé en ce que** l'élément de traction (28) peut pivoter d'une position de montage dans une position fonctionnelle, l'élément de traction (28) pouvant être connecté au corps de fermeture (5) dans la position fonctionnelle.

13. Agencement de réservoir de chasse d'eau selon la revendication 11 ou 12, **caractérisé en ce que** l'élément de traction (28) présente à l'extrémité libre un élément de butée (29).

14. Agencement de réservoir de chasse d'eau selon l'une quelconque des revendications précédentes 11 - 13, **caractérisé en ce que** le corps de fermeture (5) dispose d'un étrier de traction (40) qui est en liaison avec l'élément de levage (7), de préférence par le biais de l'élément de traction (28), le mouvement de l'élément de levage (7) pouvant être transmis au corps de fermeture (5) par le biais de cet étrier de traction (40).
